# EUROPÄISCHE PATENTANMELDUNG

(11) **EP 0 546 279 A1**
(43) Veröffentlichungstag der Anmeldung: **16.06.1993**
(21) Anmeldenummer: 92117583.2
(22) Anmeldetag: 15.10.1992
(51) Int. Cl.: E04B 1/86, E04B 1/94, E04F 13/08

(54) **Verkleidungsplatte**

(30) Priorität: 11.12.1991 CH 3643/91
(71) Anmelder: GEMA METALLDECKEN AG, CH-9015 St.Gallen (CH)
(72) Erfinder: Folghera, Romeo, CH-5412 Gebenstorf (CH)
(74) Vertreter: Troesch Scheidegger Werner AG

(57) **Zusammenfassung**

Die Verkleidungs- bzw. Brandschutz- und/oder Akustikplatte (1) weist als schalldämmende Einlage eine expandierten Glimmer oder Perlit enthaltende Materialschicht (5) auf.

Neben guten akustischen Eigenschaften weist eine derart aufgebaute Platte zudem ausgezeichnete Brandschutzeigenschaften auf.

## Beschreibung

Die vorliegende Erfindung betrifft eine Verkleidungsplatte, insbesondere eine Brandschutz-und/oder Akustikplatte, mit einer schalenförmigen äusseren Verkleidung aus Metall, deren Sicht- bzw. Hauptfläche mit einer Vielzahl von Löchern versehen ist, sowie mit einer hinter der Hauptfläche angeordneten Einlage aus Dämm-Material.

Akustikplatten der vorerwähnten Art sind in der Regel viereckig, weisen eine schalenförmige Aussenverkleidung aus Metall (Blech) auf, wobei hinter der gelochten Hauptfläche der Verkleidung ein Dämm-Material, z.B. in Form einer Glasfasermatte angeordnet ist.

Glasfasermatten haben sich als schalldämmende Materialien bewährt. Allerdings stösst die Verwendung und Handhabung von Materialien, welche gesundheitsschädigend sein könnten (Glaswolle, Glasfasermatten) auf zunehmend grösseren Widerstand.

Aufgabe der vorliegenden Erfindung war somit, nach einem Material zu suchen, welches anstelle der bisher verwendeten Glasfasermatten als Einlage bei Akustikplatten verwendet werden kann.

Diese Aufgabe wurde erfindungsgemäss bei einer Verkleidungsplatte, insbesondere einer Brandschutz- und/oder Akustikplatte der eingangs erwähnten Art dadurch gelöst, dass die Einlage aus einer expandierten Glimmer oder Perlit enthaltenden Materialschicht besteht.

Vorzugsweise sind dabei als Glimmer Vermiculite eingesetzt.

Expandierter Glimmer oder Perlit können zu Platten geformt (z.B. gepresst) oder in einen Silikatbinder, in Zement, Mörtel oder Gips eingebettet und ebenfalls als Platten ausgebildet sein. Es ist auch denkbar, das Schallschutzmaterial direkt in die schalenförmige Verkleidung einzuarbeiten, z.B. einzugiessen.

Es hat sich gezeigt, dass die glimmer- oder perlithaltige Materialschicht eine mit der Glasfasereinlage vergleichbar gute akustische Dämmwirkung gewährleistet, demgegenüber jedoch bei ebenfalls relativ leichtem Gewicht wesentlich verbesserte Brandschutzeigenschaften aufweist; hinzu kommt, dass auf eine zusätzliche Dampfsperre ganz verzichtet werden kann (einfacher Aufbau).

Damit entsteht eine Verkleidungs- bzw. Brandschutz- und/oder Akustikplatte, welche bei ausreichenden akustischen Eigenschaften ausgezeichnete Brandschutzeigenschaften aufweist, was sowohl bei Decken- und Wandverkleidungen ausschlaggebend sein kann.

Die Erfindung wird nachstehend anhand der Zeichnung noch etwas näher erläutert. Es zeigen:
Fig. 1 einen Querschnitt, rein schematisch, durch eine Akustikplatte nach dem Stand der Technik, und
Fig. 2 einen entsprechenden Querschnitt durch eine erfindungsgemäss aufgebaute Akustikplatte.
Fig. 1 der Zeichnung zeigt, rein schematisch, einen Querschnitt durch eine Akustikplatte gemäss dem Stand der Technik: Die Platte weist eine schalenförmige Verkleidung 1 aus Metall (z.B. Eisenblech) auf, deren Sicht- bzw. Hauptfläche 2 mit einer Vielzahl von Löchern 3 (zur Schallaufnahme) versehen ist. Hinter der Hauptfläche 2 ist eine Einlage in Form einer Glasfasermatte 4 als Dämm-Material angeordnet.
Fig. 2 der Zeichnung zeigt einen entsprechenden Schnitt durch eine erfindungsgemässe Brandschutz- und/oder Akustikplatte, welche sich von der bekannten Platte im wesentlichen dadurch unterscheidet, dass als Einlage aus Dämm-Material neu eine expandierten Glimmer oder Perlit enthaltende Materialschicht 5 vorgesehen ist.

Dieses Material, zu einem plattenartigen Gebilde verpresst oder vorzugsweise in einen Silikatbinder, Zement oder dergleichen eingebettet, weist sehr gute akustische und feuerschützende Eigenschaften auf.

Das Raumgewicht der Einlage liegt vorzugsweise bei 100-125 kg/m³.

Die Verkleidungsplatte kann durch Einsetzen einer separat hergestellten Einlage aus Glimmer oder Perlit und ggf. weiteren Komponenten hergestellt werden.

Eine besonders einfache Herstellungsart besteht z.B. darin, dass die Einlage durch Einarbeiten des Dämm-Materials direkt in die schalenförmige Verkleidung, z.B. durch Eingiessen des Materials, gebildet wird.

## Patentansprüche

1. Verkleidungsplatte, insbesondere Brandschutz-und/oder Akustikplatte, mit schalenförmiger äusserer Verkleidung aus Metall, deren Sicht- bzw. Hauptfläche mit einer Vielzahl von Löchern versehen ist und einer Einlage aus Dämm-Material, dadurch gekennzeichnet, dass die Einlage aus einer Glimmer oder Perlit enthaltenden Materialschicht besteht.

2. Verkleidungsplatte nach Anspruch 1, dadurch gekennzeichnet, dass als Glimmer Vermiculite vorgesehen sind.

3. Verkleidungsplatte nach Anspruch 1 oder 2, dadurch gekennzeichnet, dass Glimmer oder Perlit in einen Silikatbinder eingebettet sind.

4. Verkleidungsplatte nach Anspruch 1 oder 2, dadurch gekennzeichnet, dass Glimmer oder Perlit in Zement, Mörtel oder Gips eingebettet sind.

5. Verkleidungsplatte nach einem der Ansprüche 1 bis 4, dadurch gekennzeichnet, dass die Einlage direkt in die schalenförmige Verkleidung eingearbeitet ist.
